# EUROPÄISCHE PATENTSCHRIFT

(11) **EP 0 093 258 B1**
(45) Veröffentlichungstag und Bekanntmachung des Hinweises auf die Patenterteilung: **10.12.1986**
(21) Anmeldenummer: 83102811.3
(22) Anmeldetag: 22.03.1983
(51) Int. Cl.: B65H 54/38, B65H 54/08

(54) **Verfahren zur Spiegelstörung beim Aufwickeln eines Fadens in wilder Wicklung**
Method of avoiding images at the random cross winding of a yarn
Procédé pour éviter des rubans d'ordre entier ou fractionnaire en bobinage croisé au hasard d'un fil

(30) Priorität: 03.05.1982 DE 3216334; 11.05.1982 DE 3217562; 27.05.1982 DE 3219880
(43) Veröffentlichungstag der Anmeldung: 09.11.1983
(73) Patentinhaber: b a r m a g Barmer Maschinenfabrik Aktiengesellschaft, D-5630 Remscheid 11 (DE)
(72) Erfinder: Schippers, Heinz, Dr. Dipl.-Ing., D-5630 Remscheid 11 (DE); Lenk, Erich, Dr.-Ing., D-5630 Remscheid 11 (DE); Martens, Gerhard, Dr. Dr.-Ing., D-5630 Remscheid 11 (DE); Mayer, Manfred, Dr.-Ing., D-5630 Remscheid 11 (DE); Pieper, Werner, D-5608 Radevormwald (DE); Putsch, Siegfried, D-5600 Wuppertal-Cronenberg (DE); Gerhartz, Siegmar, Dipl.-Ing., D-5630 Remscheid 11 (DE)
(74) Vertreter: Pfingsten, Dieter, Dipl.-Ing.

## Beschreibung

Gegenstand dieser Erfindung ist die Bild- oder Spiegelstörung (im folgenden «Spiegelstörung» genannt) beim Aufwickeln von Fäden in wilder Wicklung.

Beim Aufwickeln von Fäden zu Spulen wird der Faden quer zu seiner Laufrichtung über eine bestimmte Entfernung (Hub), die im wesentlichen der Spulenlänge entspricht, hin- und herbewegt. Diese Hin- und Herbewegung des Fadens wird als Changierung bezeichnet. Ein charakteristisches Mass für die Changiergeschwindigkeit ist die Doppelhubzahl. Dabei ist als Doppelhub die Summe zweier aufeinanderfolgender Hübe, also einer Hinbewegung und einer Rückbewegung bezeichnet, und die Doppelhubzahl ist die Anzahl der Doppelhübe pro Zeiteinheit. Hängen die Drehzahl der Spindel pro Zeiteinheit und die Doppelhubzahl voneinander z.B. infolge einer getrieblichen Verbindung von Spindel und Changierantrieb konstant ab, so entsteht eine Präzisionskreuzwicklung.

Im Gegensatz dazu befasst sich diese Erfindung mit sämtlichen Wicklungsarten, bei denen die Drehzahl der Spindel nicht konstant von der Doppelhubzahl abhängt (wilde Kreuzwicklung, wilde Wicklung), insbesondere solchen Kreuzwicklungen, die sich entsprechend DIN 61 801 durch ein konstantes Verhältnis zwischen der Doppelhubzahl und der Umfangsgeschwindigkeit der Spule auszeichnen. Wilde Kreuzwicklungen im dem engeren Sinne von DIN 61 801 werden insbesondere erzeugt beim Aufwickeln von Chemiefasern, die mit konstanter hoher Geschwindigkeit nach der Erzeugung oder Bearbeitung anfallen.

Hierbei wird die Umfangsgeschwindigkeit der Spule durch Tangentialantrieb (Antrieb mittels Treibwalze, welche mit konstanter Geschwindigkeit angetrieben wird und am Umfang der Spule anliegt) oder durch Messen und Regeln der Umfangsgeschwindigkeit der Spule erhalten. Die Changiergeschwindigkeit, d.h. die Doppelhubzahl, ist konstant (DIN 61 801) oder wird geringfügig, jedenfalls aber ohne festes Verhältnis zur Drehzahl der Spindel verändert. Das hat zur Folge, dass im Verlaufe des Spulenaufbaus (Spulreise) der Spulfaktor, d.h. das Verhältnis aus Spindeldrehzahl zur Changiergeschwindigkeit mit dicker werdendem Spulendurchmesser hyperbolisch abnimmt. Bei der Herstellung von wilden Wicklungen im Sinne dieser Erfindung besteht die Gefahr, dass «Bilder» bzw. «Spiegel» in Bereichen der Spulreise entstehen. (Im folgenden stets als «Spiegel» bezeichnet).

Im Bereich dieser Spiegel liegen die Fadenstücke von mehreren aufeinanderfolgenden Windungsschichten unmittelbar übereinander. Dadurch entsteht insbesondere die Gefahr, dass die aufeinander liegenden Fadenstücke seitlich abrutschen und sich dadurch gegenseitig verklemmen. Spiegel beeinträchtigen daher die Ablaufeigenschaften der Spulen, indem sie zu Fadenbrüchen oder eventuell zur Unbrauchbarkeit der Spule führen. Spiegel führen aber auch zur zentrischen und axialen Unsymmetrie der Spulen und damit zu unsymmetrisch verteilter Spulenhärte, Spulendichte und Masseverteilung, bei Verwendung von Treibwalzen zu unsymmetrischer Anpresskraft, zu Schwingungen beim Aufspulvorgang und zu Beschädigungen empfindlichen Fadenmaterials.

Ein Spiegel entsteht in den Bereichen der Spulreise, in denen der Spulfaktor, d.h. der Quotient aus Spindeldrehzahl und Doppelhubzahl ganzzahlig ist. Zwischenspiegel entstehen, wenn der Spulfaktor um einen Bruch mit kleinem Nenner insbesondere 1/2, 1/3 von einem ganzzahligen Spulfaktor abweicht. Bei Zwischenspiegelwerten folgen sich mehrfach Lagen mit aufeinanderliegenden Fadenstrecken und Lagen mit ordnungsgemäss, d.h. nebeneinander abgelegten Fadenstücken. Bei Zwischenspiegeln sind daher die Ablaufeigenschaften der Spule weniger beeinträchtigt; vielmehr liegt die Gefahr und die Schädigung der Spule bei der Entstehung von Unrundheiten und Asymmetrien der Spule.

Spulfaktoren, bei denen Spiegel oder Zwischenspiegel entstehen, werden im folgenden gleicher Weise als Spiegelwerte oder Spiegel bezeichnet. Als Spiegel höherer Ordnung werden diejenigen mit grösserem Spiegelwert bezeichnet. Es ist bekannt, eine Spiegelstörung dadurch zu bewirken, dass die Doppelhubzahl innerhalb vorgegebener enger Grenzen periodisch oder aperiodisch laufend verändert wird. Hierbei ist es allerdings unvermeidlich, dass bei Annäherung des Spulfaktors an einen Spiegelwert, insbesondere einen ganzzahligen Spiegelwert, dieser Spiegelwert mehrfach und mit einer gewissen Verweildauer durchlaufen wird. Diese Art der Spiegelstörung beseitigt daher nicht das Durchlaufen der Spiegelwerte, sondern beseitigt oder mildert lediglich die Symptome des jeweiligen Spiegels (vgl. z.B. US-A 3235191 6 CH-A 416406).

Es ist ferner bekannt, die Spiegelstörung dadurch zu bewirken, dass die Changiergeschwindigkeit, d.h. die Doppelhubzahl bei Annäherung des Spulfaktors an einen Spiegelwert zeitweilig abgesenkt und erst dann wieder auf den Ursprungswert erhöht wird, wenn der Spiegelbereich verlassen wird (DE-OS 2914924).

Durch die JP-A 41 060 ist es bei einem solchen Verfahren weiterhin bekannt, dass zwischen dem Spiegelwert und dem sich annähernden Spulfaktor stets ein bestimmter Sicherheitsabstand eingehalten werden sollte, wobei sich der Sicherheitsabstand insbesondere aus der Dicke und den Gleiteigenschaften des Fadens ergibt.

Mit diesem Verfahren kann man Spinnspulen oder Spinnstreckspulen mit grossem Durchmesser aus Chemiefasern mit bestimmten Eigenschaften herstellen, indem jedem Spiegelwert ein an^{g}emessener Sicherheitsabstand und jedem Sicherheitsabstand eine bestimmte Sprunghöhe zugeordnet ist, wobei unter Sprunghöhe die durch Änderung der Changiergeschwindigkeit bewirkte Änderung des Spulfaktors verstanden wird.

Der angemessene Sicherheitsabstand ist dabei gleich einem oder grösser als ein Mindestsicherheitsabstand, auf dessen Bestimmung an späterer Stelle noch eingegangen wird. Da Spiegelsymptome bei vielen Zwischenspiegeln auftreten und da Spiegel und Zwischenspiegel zuweilen sehr dicht beieinander liegen, kann jedoch auch dieses geschilderte Verfahren nicht verhindern, dass noch Spiegelsymptome auftreten. Das kann z.B. dann geschehen, wenn durch Umschaltung der Changiergeschwindigkeit von dem Ausgangswert auf einen Störwert der Störwert im Bereich eines Zwischenspiegels liegen würde. In diesem Falle verbietet sich die Umschaltung der Changiergeschwindigkeit auf den Störwert oder aber die nach Umschaltung auf den Störwert auftretenden Spiegelsymptome sind als das geringere Übel in Kauf zu nehmen. Ebenso kann es sein, dass die Umschaltung der Changiergeschwindigkeit erst verspätet, d.h. unter Nichtbeachtung des Sicherheitsabstandes vorgenommen werden kann, weil anderenfalls die Gefahr besteht, dass man durch die Umschaltung der Changiergeschwindigkeit in Spiegel- oder Zwischenspiegelbereiche kommt. Zur Behebung dieser Nachteile und zur Vermeidung von Spiegelsymptomen, die zwar einerseits eine Umschaltung der Changiergeschwindigkeit nicht absolut notwendig machen, andererseits jedoch nachteilig sein können, werden erfindungsgemäss folgende Massnahmen zur gleichzeitigen Anwendung vorgeschlagen:
Die ständige Änderung der Changiergeschwindigkeit zwischen einem Höchstwert und einem Minimalwert (Wobbelung) über vorgegebene Abschnitte der Spulreise sowie die zeitweilige Änderung des Mittelwertes der Changiergeschwindigkeit zwischen einem Ausgangswert NCA und einem Störwert NCS bzw. umgekehrt bei Annäherung der Spulfaktoren FA = NS/NCA bzw. FS = NS/NCS an vorgegebene Spiegelwerte FSP, wobei die Änderung derart unstetig erfolgt, dass der Spulfaktor einen vorgegebenen Mindestsicherheitsabstand von dem Spiegel FSP einhält und den Mindestsicherheitsabstand FSP:!:Smin des Spiegels sprunghaft durchfährt, wobei der Mindestsicherheitsabstand Sₘᵢₙ die kleinste zulässige Differenz zwischen einem Spulfaktor FA bzw. FS und dem nächst gelegenen Spiegelwert FSP, die Spindeldrehzahl NS Zahl der Spindelumdrehungen pro Zeiteinheit und die Changiergeschwindigkeit die Zahl der jeweils aus einer Hin- und einer Rückbewegung der Changiereinrichtung bestehenden Doppelhübe pro Zeiteinheit ist.

Die periodische oder nichtperiodische Änderung (Wobbelung) der Changiergeschwindigkeit um einen Mittelwert ist zum Zwecke der Spiegelstörung an sich bekannt (vgl. CH-A 416406). Die Wobbelung des Ausgangswertes der Changiergeschwindigkeit macht es für gewisse Spiegel oder Zwischenspiegel mit nur geringen Spiegelsymptomen unnötig, auf den Störwert der Changiergeschwindigkeit umzuschalten, oder aber die Umschaltung kann bei einem verminderten Sicherheitsabstand erfolgen.

Wenn - wie weiterhin vorgesehen - alternativ oder zusätzlich der Störwert der Changiergeschwindigkeit gewobbelt wird, lassen sich Spiegelsymptome vermeiden oder entschärfen, die im Zwischenspiegelbereich des Störwertes der Changiergeschwindigkeit auftreten.

Die Wobbelung kann auch im Bereich ganzzahliger Spiegel erfolgen, insbesondere im Bereich ganzzahliger Spiegel höherer Ordnung. Vorzugsweise ist sie jedoch anwendbar im Bereich von Zwischenspiegeln und insbesondere Zwischenspiegeln niedrigerer Ordnung.

Durch die erfindungsgemässe Kombination der Spiegelstörung durch Überspringen von Spiegelwerten und durch zwischen Extremwerten auf- und abgehende Veränderungen des Ausgangswertes und/oder des Störwertes der Changiergeschwindigkeit lassen sich erstmalig fehlerfreie Spulen erzielen, die sich zum einen durch ihr Volumen, zum anderen durch ein grosses Verhältnis von Durchmesser zu Hub, durch fehlerfreie Garnbeschaffenheit, insbesondere Gleichmässigkeit und gleichmässige Anfärbbarkeit, hervorragende Ablaufeigenschaften auch bei Überkopfabzug des Fadens von der Spule mit hohen Abzugsgeschwindigkeiten von z.B. mehr als 1000 m/min, Fadenabzug über Kopf ohne Fadenbruch und ohne Fadenspannungsschwankungen auszeichnen und überdies auch für Fäden mit ungünstigen Aufwickeleigenschaften wie z.B. Strumpfgarn oder Fäden mit geringem Einzelkapillartiter geeignet sind.

Erfindungsgemäss wird der Sicherheitsabstand des Spulfaktors von den Spiegelwerten vom Mittelwert des Spulfaktors aus gemessen, welcher sich aus der mittleren gewobbelten Changiergeschwindigkeit (Ausgangswert bzw. Störwert) ergibt. Dieser Sicherheitsabstand wird nach den Vorschriften dieser Erfindung ermittelt. Er ist vorzugsweise grösser als die Amplitude des Spulfaktors, welche sich aus der Wobbelung der Changiergeschwindigkeit ergibt. Das bedeutet, dass auch die Extremwerte des Spulfaktors, welche sich aus der Wobbelung der Changiergeschwindigkeit ergeben, nicht in einen Spiegel oder Zwischenspiegel gelangen sollen. Es ist sogar vorgesehen und bevorzugt, dass auch die Extremwerte des Spulfaktors einen Sicherheitsabstand einhalten, der jedoch verhältnismässig gering vorgegeben werden kann, da die Extremwerte dieses Spulfaktors immer nur kurzzeitig durchfahren werden. Die Extremwerte des Spulfaktors sollten jedoch den Mindestsicherheitsabstand einhalten. Dieser Mindestsicherheitsabstand ist die geringste zulässige Differenz zwischen dem Spulfaktor und einem benachbarten Spiegel bzw. Zwischenspiegel. Der Mindestsicherheitsabstand muss eingehalten werden sowohl von dem Spulfaktor, der sich aus dem Ausgangswert der Changiergeschwindigkeit ergibt als auch von dem Spulfaktor, der sich aus dem Störwert der Changiergeschwindigkeit ergibt. Erreicht oder nähert sich der Spulfaktor diesem Mindestsicherheitsabstand von einem Spiegelwert, so erfolgt die Umschaltung der Changiergeschwindigkeit und damit die Änderung des Spulfaktors. Der Mindestsicherheitsabstand nach dieser Erfindung ist

Der Sicherheitsabstand und der Mindestsicherheitsabstand sind dabei vorzugsweise definiert als ein bestimmter Bruchteil p des zu vermeidenden Spiegelwertes oder des Spulfaktors, der sich als Quotient aus der momentanen Messung der Spindeldrehzahl und der Changiergeschwindigkeit (Doppelhubzahl) ergibt. Der praktische Unterschied liegt lediglich in dem jeweils erforderlichen Aufbau der elektronischen Steuerung, wozu dem Fachmann in beiden Fällen geeignete Mittel zur Verfügung stehen. Der sich ergebende Unterschied des Sicherheitsabstandes nach den aufgezeigten Berechnungsverfahren ist jedoch sehr gering und kann textiltechnisch vernachlässigt werden.

Der Bruchteil p ist vorzugsweise über mehrere aufeinanderfolgende Spiegel konstant. Er kann jedoch auch variiert werden, wenn sich durch Erfahrung herausstellt, dass Spiegelsymptome insbesondere bei Spiegeln niederer Ordnung schon relativ früh vor Erreichen des Spiegelwertes zu erwarten sind. Der Grössenordnung nach beträgt p weniger als 5% und im allgemeinen mehr als 0,1%. Der Bruchteil p ist durch Versuche oder - worauf noch einzugehen ist - aus den textilen Daten des Aufwickelvorganges zu ermitteln. Der Mindestsicherheitsabstand ist dabei der Sicherheitsabstand, der keinesfalls, und zwar insbesondere dann nicht unterschritten werden darf, wenn sich der Spulfaktor im Verlaufe der Spulreise einem Spiegelwert oder Zwischenspiegelwert nähert. In diesem Falle ist nämlich die Spiegelgefahr grösser und sind die Spiegelsymptome schwerwiegender als in dem Falle, in dem sich der Spulfaktor bei fortschreitender Spulreise von dem Spiegelwert oder Zwischenspiegelwert entfernt.

Der Sicherheitsabstand S und der Mindestsicherheitsabstand können also - wie bereits ausgeführt - nach Erfahrungsergebnissen bestimmt werden. Alternativ oder ergänzend hierzu wird erfindungsgemäss vorgesehen, dass der Sicherheitsabstand S dem Spiegelwert und dem kleinsten zugelassenen Fadenabstand benachbarter Fäden zweier aufeinanderfolgender Windungen, gemessen von Fadenmitte zu Fadenmitte auf der Mantellinie der Spule, proportional und dem zweifachen Hub (Doppelhub) umgekehrt proportional ist.

Hierbei wird zum einen die Spiegelordnung, vor allem aber die Fadenbeschaffenheit berücksichtigt. Abhängig von dem Titer und der Filamentzahl breitet sich der auf der Spule abgelegte Faden auch quer zu seiner Achse aus. Zur Vermeidung von Spiegelsymptomen ist es daher notwendig, dass die benachbarten Fäden zweier aufeinanderfolgender Windungen einen Mindestabstand voneinander einhalten, damit es nicht zu Spiegelerscheinungen kommt. Dieser Abstand kann durch Versuche ermittelt werden. Er ist aber auch nach der Fadenbeschaffenheit, insbesondere Fadentiter, Filamentzahl, Filamenttiter, Zusammenhalt der Filamente durch z.B. Verknotungen, Tanglen, Präparation, Aufwickelspannung mit guter Genauigkeit abschätzbar.

Der Sicherheitsabstand muss um so grösser sein, je kleiner die Spulenlänge ist. Das ist aus folgendem Grunde vorteilhaft: Bei geringer Spulenlänge ist die Doppelhubzahl relativ gross. Es entstehen daher insbesondere Spiegel niederer Ordnung, die besonders schädlich sind. Diese Spiegel verteilen sich unter Umständen infolge der geringen Spulenlänge ungleichmässig auf die Spule, so dass es zu einer axial und/oder radial asymmetrischen Masseverteilung des Fadens auf der Spule und bei grossen Fadengeschwindigkeiten zur Zerstörung der Spule kommt. Dies wird durch die nach der Erfindung umgekehrt proportionale Abhängigkeit des Sicherheitsabstandes von der Spulenlänge vermieden. Es ist ersichtlich, dass der im Zusammenhang mit Anspruch 1 dargestellte Faktor p der hier erläuterten Grösse A/2H entspricht.

An die Stelle des Fadenabstandes A kann dabei auch die Breite B des auf der Spule abgelegten Fadens, gemessen auf der Mantellinie der Spule, also unter Berücksichtigung des Ablagewinkels, treten, so dass der Faktor p gleich B/2H ist. Wird der sich daraus ergebende Mindestsicherheitsabstand unterschritten, so wird es jedenfalls zu Spiegelsymptomen kommen.

Durch die Vorgabe eines Sicherheitsabstandes wird auch die Änderung der Changiergeschwindigkeit vorgegeben, da der Sicherheitsabstand und die Sprunghöhe, d.h. die Änderung des Spulfaktors, welche durch die Änderung der Changiergeschwindigkeit bewirkt wird, zusammenhängen, und zwar zum einen dadurch, dass das Verhältnis Q = Sprunghöhe / Sicherheitsabstand bzw. Q = Sprunghöhe / Mindestsicherheitsabstand mindestens gleich zwei und vorzugsweise über eine Mehrzahl von Spiegeln konstant vorgegeben ist, sowie zum anderen dadurch, dass die Sprunghöhe mindestens gleich der Summe aus vorgegebenem und Mindestsicherheitsabstand ist. Diese Abhängigkeit der Sprunghöhe von dem Sicherheitsabstand und Mindestsicherheitsabstand ist sehr massgeblich auch verantwortlich dafür, dass Spiegelsymptome vermieden werden.

Um zu vermeiden, dass schädliche Spiegelsymptome auftreten, wenn der Spulfaktor einen Spiegel oder Zwischenspiegel durchläuft, ist vorgesehen, dass die Änderung der Changiergeschwindigkeit und damit des Spulfaktors möglichst schnell, d.h. möglichst sprunghaft vor sich geht.

Die Umschaltung der Changiergeschwindigkeit erfolgt so, dass sich eine sprunghafte Änderung des Spulfaktors ergibt. Diese Änderung des Spulfaktors ist so gross, dass auch der geänderte Spulfaktor ausserhalb des Sicherheitsbereiches liegt. Als Sicherheitsbereich ist dabei der Bereich derjenigen Spulfaktoren bezeichnet, welcher zur positiven Seite oder zur negativen Seite nicht den Mindestsicherheitsabstand von einem Spiegelwert öder einem Zwischenspiegelwert einhält. Das bedeutet, dass die Sprunghöhe des Spulfaktors mindestens gleich dem doppelten Mindestsicherheitsabstand ist. Dem so gekennzeichneten Verfahren liegt die Erkenntis zugrunde, dass die Gefahr des Auftretens von Spiegelsymptomen auch in einem Abstand vor und hinter jedem Spiegelwert besteht und von der Spiegelordnung und von der durch die Änderung der Changiergeschwindigkeit bewirkten Sprunghöhe, d.h. der Änderung der Sprunghöhe des Spulfaktors abhängt.

Es ist nicht erforderlich, dass der vorgegebene Sicherheitsabstand auf den Mindestsicherheitsabstand beschränkt ist. Es kann vielmehr auch ein grösserer Sicherheitsabstand vorgegeben werden. Um auch in diesem Falle den Sicherheitsbereich schnell zu durchfahren, sollte dann die Sprunghöhe des Spulfaktors, welche durch Änderung der Changiergeschwindigkeit bewirkt wird, gleich dem oder grösser als das 2fache des vorgegebenen Sicherheitsabstandes sein. In dieser Anmeldung wird der Sicherheitsabstand des Spulfaktors bei Annäherung an einen Spiegelwert als S1 und der Sicherheitsabstand des Spulfaktors nach der Umschaltung der Changiergeschwindigkeit als S2 bezeichnet. Beide müssen nicht, können jedoch und sind vorzugsweise gleich gross und jedenfalls grösser als der Mindestsicherheitsabstand oder gleich diesem.

Der Störwert der Changiergeschwindigkeit wird nur für eine gewisse Zeit aufrechterhalten. Die erneute Änderung der Changiergeschwindigkeit von dem Störwert auf den Ausgangswert und die dadurch zu bewirkende Änderung des Spulfaktors erfolgt jedenfalls dann, wenn die Spindeldrehzahl so weit abgefallen ist, dass der Sicherheitsabstand zwischen dem vermiedenen Spiegelwert und dem Spulfaktor wieder gegeben ist, welcher sich als Quotient aus der Spindeldrehzahl und dem Ausgangswert der Changiergeschwindigkeit ergibt (Ausgangsspulfaktor).

Zur Vermeidung der Spiegelwerte kann die Changiergeschwindigkeit von ihrem Ausgangswert NCA aus erhöht oder abgesenkt werden. Der Störwert NCS der Changiergeschwindigkeit ist also entweder grösser oder kleiner als der Ausgangswert NCA. Jedenfalls werden Ausgangswert und Störwert bevorzugt über die gesamte Spulreise, zumindest aber über einen wesentlichen Teil der Spulreise konstant gehalten, insbesondere dann, wenn eine Mehrzahl von Spulstellen den Changierantrieb gemeinsam haben.

Wird die Changiergeschwindigkeit bei Eintritt des Spulfaktors in den Sicherheitsabstand vom nächsten Spiegelwert abgesenkt, so erhöht sich damit der Spulfaktor, und das Erreichen des Spiegelwertes wird zunächst hinausgeschoben. Ist die Spindelgeschwindigkeit nunmehr so weit abgesunken, dass der Spulfaktor, der sich aus dem Störwert der Changiergeschwindigkeit ergibt (Störspulfaktor), den vorgegebenen Sicherheitsabstand erreicht, so muss die Changiergeschwindigkeit wieder auf ihren Ausgangswert erhöht und dadurch der Spulfaktor wieder abgesenkt und dabei der Spiegelwert durchlaufen werden. Auch dabei kommt es darauf an, dass dies in möglichst kurzer Zeit geschieht. Dies wird auch in diesem Falle zum einen wiederum durch sprunghafte Änderung des für die Changiergeschwindigkeit massgebenden Antriebsparameters, zum anderen dadurch geschehen, dass das Verhältnis Sprunghöhe des Spulfaktors / Sicherheitsabstand grösser als zwei gewählt wird bzw. dass der gewählte Sicherheitsabstand S grösser als der Mindestsicherheitsabstand und die Sprunghöhe mindestens gleich der Summe des gewählten und des Mindestsicherheitsabstandes ist.

Sofern das Verhältnis Q grösser als zwei ist und auf möglichst schnelles Durchlaufen des Spiegelwertes kein Wert zu legen ist, kann die Umschaltung auch schon vorher, und zwar frühestens dann erfolgen, wenn die Spindeldrehzahl so weit abgefallen ist, dass der Ausgangsspulfaktor den vorgegebenen Sicherheitsabstand zu dem Spiegelwert erreicht. Sofern das Verhältnis Q grösser als zwei ist und bei der Erhöhung der Changiergeschwindigkeit mit einer Verzögerung zweiter oder höherer Ordnung zu rechnen ist, muss die Umschaltung vorher, und zwar dann erfolgen, wenn die Spindeldrehzahl so weit abgefallen ist, dass der Ausgangsspulfaktor den vorgegebenen Mindestsicherheitsabstand zu dem Spiegelwert wieder erreicht und überschreitet.

Wird die Changiergeschwindigkeit bei Eintritt des Spulfaktors in den Sicherheitsabstand zu einem Spiegelwert erhöht, so erniedrigt man damit den Spulfaktor. Dabei wird der Spiegelwert schnell durchlaufen. Dieses wird auf folgende Weise erreicht: Geschieht die Erhöhung der Changiergeschwindigkeit mit einer Verzögerung erster Ordnung, so wird der Sicherheitsabstand möglichst klein, d.h. als Mindestsicherheitsabstand vorgegeben, das Verhältnis Q jedoch grösser als 2 gewählt. Hierdurch wird erreicht, dass der Sicherheitsbereich des Spiegels mit grosser Beschleunigung durchlaufen wird.

Der erhöhte Störwert der Changiergeschwindigkeit wird jedenfalls so lange beibehalten, bis die Spindelgeschwindigkeit so weit abgefallen ist, dass der Ausgangsspulfaktor den Sicherheitsabstand zu dem Spiegelwert wieder erreicht hat. Wegen der aus technischen Gründen beschränkten Grösse dieser Verzögerung der Changiergeschwindigkeit kann die Umschaltung auch etwas eher, sie kann aber auch später erfolgen.

Die Erhöhung der Changiergeschwindigkeit zum Zwecke der Spiegelstörung hat den Vorteil, dass hierbei eine Beeinträchtigung des Spulenaufbaus vermieden wird oder doch weniger zu befürchten ist. Durch die Erhöhung der Changiergeschwindigkeit wird nämlich der tatsächliche Ablägehub der Fadenwindungen auf der Spule vermindert. Man beseitigt daher die Gefahr, dass Fadenstücke aus den Stirnflächen der Spule infolge eines zu grossen Hubes herausrutschen (Abschläger). Diese Art der Spiegelstörung ist daher bevorzugt.

Der Ausgangswert NCA der Changiergeschwindigkeit wird nach dem gewünschten Spulenaufbau, insbesondere nach dem gewünschten Kreuzungswinkel bestimmt. So liegt z.B. der Kreuzungswinkel beim Aufspulen von Chemiefaser-Glattgarn in Spinn- oder Streckmaschinen in seiner Grössenordnung bei 5 bis 12°, vorzugsweise bei 6 bis 9°. Massgebend ist hierbei vor allem die Qualität des Spulenaufbaus. Die Changiergeschwindigkeit, ausgedrückt als Doppelhubzahl, ergibt sich sodann aus der vorgegebenen Fadengeschwindigkeit und der vorgegebenen Spulenlänge bzw. Hublänge.

Die Änderung DC der Changiergeschwindigkeit liegt sodann im Rahmen dieser Erfindung zwischen 0,1 und 5%, vorzugsweise zwischen 1 und 5% des Ausgangswertes NCA der zuvor ermittelten Changiergeschwindigkeit. Innerhalb dieser Grenzen ist die Änderung der Changiergeschwindigkeit DC so zu wählen, dass die Fadengeschwindigkeit sich bei Glattgarn, also nichttexturierten Chemiefasern, durch Änderung der Changiergeschwindigkeit um nicht mehr als 0,1%, bei texturierten Chemiefasern um nicht mehr als 0,5% ändert. Hierdruch wird vermieden, dass die durch die Änderung der Changiergeschwindigkeit bewirkte Änderung der Aufwickelgeschwindigkeit = Fadengeschwindigkeit durch eine geeignete, nicht zu Spiegeln führende Veränderung der Umfangsgeschwindigkeit der Spule, d.h. Treibwalzengeschwindigkeit, kompensiert werden muss.

Die Änderung der Changiergeschwindigkeit ist auch dadurch begrenzt, dass durch die Umschaltung der Changiergeschwindigkeit auf den Störwert und die Aufrechterhaltung des Störwertes über eine gewisse Zeit nicht ein benachbarter Spiegelwert oder Zwischenspiegelwert von schädlichen Auswirkungen bzw. deren Sicherheitsbereich erreicht werden darf.

Die Amplitude der Wobbelung ist vorzugsweise auf den Mindestsicherheitsabstand abgestimmt. Hierzu wird bevorzugt, dass der Prozentsatz a der Wobbelung im wesentlichen gleich dem Faktor p ist, wobei vorzugsweise gilt: a = B/2H. Darin ist

a = AMP/NC = Maximalwert der Changiergeschwindigkeit - Mittelwert der Changiergeschwindigkeit/Mittelwert der Changiergeschwindigkeit
B = Fadenbreite, wie bereits definiert
H = Hub der Spule, wie bereits definiert
NC = Changiergeschwindigkeit, definiert

durch die Doppelhubzahl pro Zeiteinheit.

Dabei ist
NCA der Ausgangswert der Changiergeschwindigkeit
NCM der Mittelwert der Changiergeschwindigkeit
NCₘₐₓ der Maximalwert der Changiergeschwindigkeit.

Der Sicherheitsabstand nach dieser Erfindung sollte daher jedenfalls grösser als die Amplitude des Spulfaktors im Spiegelbereich sein, wobei sich diese Amplitude berechnet nach der Formel Fx a/1 +a oder - was ungefähr gleich ist - FSPxa/ 1+a. Vorzugsweise halten die Extremwerte der Wobbelung jedoch einen Mindestsicherheitsabstand ein. Für diesen Fall ist der Sicherheitsabstand grösser als die Summe aus Mindestsicherheitsabstand FSPx_{Pmin} plus der Amplitude des Spulfaktors im Spiegelbereich, wobei der Mindestabstand der Extremwerte des Spulfaktors von Spiegelwerten als Z bezeichnet und vorzugsweise gleich FSPxB/2H ist.

Die Wobbelung bietet jedoch auch die u.U. wahrzunehmende Möglichkeit, mit den Extremwerten des Spulfaktors noch näher an Spiegelwerte heranzugehen.

Der Mittelwert der Changiergeschwindigkeit, der massgebend für die Festlegung der Umschaltzeitpunkte ist, wird bei Überlagerung der Wobbelung vorzugsweise durch Messung und ausserdem durch Integration der fortlaufend gemessenen Wobbelwerte ermittelt.

Wie bereits ausgeführt, ist es nicht erforderlich, in allen Bereichen der Spulreise auch zu wobbeln. Es wird daher vorgeschlagen, die Wobbelzeiten spiegelabhängig vorzugeben. Die Wobbelzeiten sind daher durch Versuch zu ermitteln. Ebenso kann die Wobbelung nach Dauer und ihrer relativen Amplitude a = NCₘₐₓ-NCₘ/NCₘ spiegelabhängig vorgegeben und programmiert werden. Die relative Amplitude ist vorzugsweise für den Ausgangswert NCA und den Störwert NCS der Changiergeschwindigkeit identisch.

Es sei erwähnt, dass in bekannter Weise bei zusätzlich überlagerter Atmung (Hubminderung) die Atmungsbewegung der Changiereinrichtung und die Wobbelbewegungen derart aufeinander abgestimmt werden können, dass die resultierende Fadengeschwindigkeit im wesentlichen konstant bleibt.

Ausführungsbeispiele der Erfindung, bei denen eine Spiegelstörung durch Sprung des Spulfaktors und Wobbelung der Changiergeschwindigkeit überlagert sind, sind anhand der Figuren 1 bis 3 beschrieben.

In Fig. 1 und Fig. 2 wird das erfindungsgemässe Verfahren erläutert an dem Spiegel vierter Ordnung. Ein Spiegel vierter Ordnung entsteht, wenn der vierfache Mittelwert des Ausgangswertes der Changiergeschwindigkeit gleich der Spindeldrehzahl ist.

Dabei beschreibt die hyperbolische Linie die Spindeldrehzahl NS in Abhängigkeit von der Spulreise (Zeit). Spiegelwerte sind als das ganzzahlige Vielfache des Ausgangswertes der Changiergeschwindigkeit NCA dargestellt.

Erfindungsgemäss erfolgt die Umschaltung auf den Störwert der Changiergeschwindigkeit, wenn der Mittelwert des Ausgangswertes NCAₘ den Sicherheitsabstand S' von der Spindelgeschwindigkeit erreicht. S' ist dabei so gross vorgegeben, dass auch noch ein Mindestsicherheitsabstand Z' zwischen den Extremwerten der vierfachen Changiergeschwindigkeit und der Spindeldrehzahl bleibt. Z' ist also bevorzugt gleich dem Mindestsicherheitsabstand S' min im Sinne dieser Erfindung.

In Fig. 1 ist dargestellt, dass der Störwert der Changiergeschwindigkeit grösser ist als der Ausgangswert. Der Faktor Q ist grösser als 2. Dabei ist Q gleich dem Verhältnis Sprunghöhe des Spulfaktors/Sicherheitsabstand.

In Fig. ist dargestellt, dass der Störwert der Changiergeschwindigkeit kleiner als der Ausgangswert ist. Der Faktor Q = 2.

Es sei besonders betont, dass zur Erzielung einer möglichst sprunghaften Änderung der Changiergeschwindigkeit bzw. des Spulfaktors Umschaltzeit und Wobbelung derart aufeinander abgestimmt sein sollten, dass die Änderungsrichtung der Changiergeschwindigkeit stets mit der Wobbelrichtung übereinstimmt, wie es in Fig. 1 und Fig. 2 dargestellt ist.

Da in Fig. 1 bei Annäherung des Ausgangswertes der Changiergeschwindigkeit an die Spindeldrehzahl die Changiergeschwindigkeit auf den Störwert erhöht wird, erfolgt die Umschaltung auch in der Phase der Wobbelung, in der die Changiergeschwindigkeit erhöht wird. Dies gilt insbesondere dann, wenn durch die Änderung der Changiergeschwindigkeit ein Spiegelbereich durchfahren wird wie bei der Umschaltung vom Ausgangswert auf den Störwert in Fig. 1 und bei der Rückschaltung vom Störwert auf den Ausgangswert in Fig. 2.

Fig. 3 zeigt den Querschnitt durch eine Aufwikkelmaschine für Chemiefasern. Der Faden 1 läuft mit der konstanten Geschwindigkeit v durch den Changierfadenführer 3, welcher durch die Kehrgewindewelle 2 in eine Hin- und Herbewegung quer zur Laufrichtung des Fadens versetzt wird. Neben dem Fadenführer 3 gehört zur Changiereinrichtung die Nutwalze 4, in deren endloser hin-und hergehender Nut der Faden mit teilweiser Umschlingung geführt ist. Mit 7 ist die Spule und mit 6 die frei drehbare Spulspindel (Spindel) bezeichnet. Am Umfang der Spule 7 liegt die Treibwalze 8 an, die mit konstanter Umfangsgeschwindigkeit angetrieben wird. Es sei erwähnt, dass Treibwalze und Changierung einerseits und Spulspindel und Spule andererseits relativ zueinander radial beweglich sind, so dass der Achsabstand zwischen der Spindel 6 und der Treibwalze 8 bei steigendem Durchmesser der Spule veränderbar ist. Die Kehrgewindewalze 2 und die Nutwalze 4 werden durch einen Drehstrommotor, z.B. Asynchronmotor 9 angetrieben. Die Kehrgewindewalze 2 und die Nutwalze 4 sind getrieblich, z.B. durch Treibriemen 10 miteinander verbunden. Die Treibwalze 8 wird durch einen Synchronmotor 11 mit konstanter Umgangsgeschwindigkeit angetrieben. Es sei erwähnt, dass zum Antrieb der Spule auch ein Motor dienen kann, der die Spulspindel 6 antreibt und dessen Drehzahl so gesteuert wird, dass die Umfangsgeschwindigkeit der Spule auch bei steigendem Spulendurchmesser konstant bleibt. Die Drehstrommotoren 9 und 11 erhalten ihre Energie durch Frequenzwandler 12 und 13. Der Synchronmotor 11, der als Spulantrieb dient, ist lediglich an den Frequenzwandler 12 angeschlossen, der die einstellbare Frequenz f₂ liefert. Der Asynchronmotor 9 ist über eine Schalteinrichtung 14 wechselweise mit dem Frequenzwandler 12 oder dem Frequenzwandler 13 verbunden, so dass der Changierantrieb 9 mit unterschiedlichen Geschwindigkeiten betrieben werden kann. Zur Betätigung der Schalteinrichtung 14 dient ein Rechner 15. Das Ausgangssignal 16 des Rechners 15 hängt ab von der Eingabe. Eingegeben werden fortlaufend: Die Drehzahl der Changierung, die durch Messfühler 17 ermittelt und durch entsprechende Vorgabe im Rechner in die Doppelhubzahl umgerechnet wird; die Drehzahl der Spulspindel 6, die durch Messfühler 18 ermittelt wird; das Ausgangssignal der dem Rechner vorgeschalteten Programmeinheit 19, die vorzugsweise frei programmierbar ist und in der die nach dieser Erfindung für die Spiegelstörung massgebenden Parameter, insbesondere die zu störenden Spiegelwerte, die einzuhaltenden Sicherheitsabstände, insbesondere der Faktor p = A/2H bzw. p = B/2H und das Verhältnis Q = Sprunghöhe des Spulfaktors/Sicherheitsabstand sowie die vorgegebenen Changiergeschwindigkeiten gespeichert sind.

Wenn das Verhältnis Q bzw. eine der Changiergeschwindigkeiten oder die Differenz der Changiergeschwindigkeiten im Laufe der Spulreise geändert werden sollen, ist am Rechner 15 ein weiterer Ausgang 20 vorgesehen zur Steuerung des Frequenzgebers 13.

Zur erfindungsgemässen Überlagerung der Spiegelstörverfahren wird zusätzlich ein Integrator 61 eingesetzt, durch den die fortlaufenden Messwerte der Changiergeschwindigkeit, die durch den Fühler 17 aufgenommen werden, zu einem Mittelwert integriert werden. Ferner wird ein zusätzlicher Frequenzwandler62 benötigt. Die Frequenzwandler 13 und 62 liefern die Antriebsfrequenzen für den Ausgangswert bzw. den Störwert der Changiergeschwindigkeit. Der Frequenzgeber 12 ist nur für den Antrieb der Treibwalze 8 verantwortlich. Die Frequenzgeber 13 und 62 werden durch eine Wobbeleinrichtung 63 angesteuert, durch die der mittleren Sollfrequenz für Ausgangswert und Störwert der Changiergeschwindigkeit eine Wobbelfrequenz überlagert wird. Der Wobbelgenerator 63 kann über Rechner 15 von der Programmeinheit 19 angesteuert werden.

## Patentansprüche

1. Verfahren zur Spiegelstörung beim Aufwikkeln eines Fadens in wilder Wicklung durch zeitweilige Änderung der Changiergeschwindigkeit, gekennzeichnet durch die gleichzeitige Anwendung der folgenden Massnahmen:
1.1 die ständige Änderung der Changiergeschwindigkeit zwischen einem Höchstwert und einem Minimalwert (Wobbelung) über vorgegebene Abschnitte der Spulreise,
1.2 zeitweilige Änderung des Mittelwertes der Changiergeschwindigkeit zwischen einem Ausgangswert NCA und einem Störwert NCS bzw. umgekehrt bei Annäherung der Spulfaktoren FA = NS/NCA bzw. FS = NS/NCS an vorgegebene Spiegelwerte FSP, wobei die Änderung derart unstetig erfolgt, dass der Spulfaktor einen vorgegebenen Mindestsicherheitsabstand von dem Spiegel FSP einhält und den Mindestsicherheitsabstand FSP±Sₘᵢₙ des Spiegels sprunghaft durchfährt, wobei der Mindestsicherheitsabstand Smin die kleinste zulässige Differenz zwischen einem Spulfaktor FA bzw. FS und dem nächst gelegenen Spiegelwert FSP, die Spindeldrehzahl NS Zahl der Spindelumdrehungen pro Zeiteinheit und die Changiergeschwindigkeit die Zahl der jeweils aus einer Hin- und einer Rückbewegung der Changiereinrichtung bestehenden Doppelhübe pro Zeiteinheit ist.

2. Verfahren nach Anspruch 1, Kennzeichen: Die Wobbelung erfolgt in den Bereichen vorgegebener Zwischenspiegel.

3. Verfahren nach einem der vorangegangenen Ansprüche, gekennzeichnet durch die Wobbelung des Störwertes NCS der Changiergeschwindigkeit für vorgegebene Spiegel und/oder Zwischenspiegel.

4. Verfahren nach einem der Ansprüche 1 bis 3, dadurch gekennzeichnet, dass als Mass des geringsten zulässigen Abstandes der Spulfaktoren FA bzw. FS von den Spiegelwerten FSP ein Sicherheitsabstand zwischen den vorgegebenen Spiegelwerten und demjenigen Spulfaktor vorgegeben wird, welcher sich aus dem Mittelwert der jeweiligen gewobbelten Changiergeschwindigkeit NCA bzw. NCS ergibt.

5. Verfahren nach Anspruch 4, dadurch gekennzeichnet, dass der Sicherheitsabstand grösser als die Amplitude des Spulfaktors ist, welche sich aus der Wobbelung der jeweiligen Changiergeschwindigkeit NCA bzw. NCS ergibt.

6. Verfahren nach Anspruch 5, dadurch gekennzeichnet, dass der Sicherheitsabstand zwischen den Extremwerten des Spulfaktors, welche sich aus der Wobbelung der Changiergeschwindigkeiten NCA bzw. NCS ergeben, und den Spiegelwerten kleiner oder gleich Sₘᵢₙ, vorzugsweise kleiner oder gleich FSPxB/2H ist, wobei H die Spulenlänge und B die Breite des auf der Spule abgelegten Fadens ist, gemessen auf der Mantellinie der Spule.

7. Verfahren nach einem der Ansprüche 1 bis 6, Kennzeichen: Der Prozentsatz a = AMP/NC (worin AMP die Amplitude der gewobbelten Changiergeschwindigkeit ist) ist kleiner oder gleich B/2H.

8. Verfahren nach einem der Ansprüche 1 bis 7, Kennzeichen: Die Changiergeschwindigkeit wird gemessen und zu einem Mittelwert integiert.

9. Verfahren nach einem der Ansprüche 1 bis 8, Kennzeichen: Die Wobbelzeiten sind spiegelabhängig vorgegeben.

10. Verfahren nach einem der Ansprüche 1 bis 9, Kennzeichen: Die Wobbelung ist nach Dauer und/oder Prozentsatz a spiegelabhängig vorgegeben und programmiert.

11. Verfahren nach einem der Ansprüche 1 bis 9, Kennzeichen: Der Prozentsatz a der Wobbelung wird für die Wobbelzeiten identisch für den Ausgangswert NCA und den Störwert NCS der Changiergeschwindigkeit vorgegeben.

## Claims

1. Method of avoiding ribbons at the random cross winding of a yarn by temporarily changing the traverse speed, wherein the following measures are simultaneously taken:
1.1 changing the traverse speed continuously between a maximum value and a minimum value (oscillation) over predetermined stages of the winding cycle;
1.2 changing the average value of the traverse speed temporarily between an initial value NCA and a disturbance variable NCS, or conversely, when the winding ratios FA = NS/NCA or FS = NS/NCS approach predetermined ribbon ratios FSP, with such change being discontinuous, so that the winding ratio maintains a predetermined minimum safety distance from the ribbon ratio FSP and suddenly and rapidly passes through the minimum safety distance FSPfSₘᵢₙ of the ribbon, with the minimum safety distance Sₘᵢₙ being the smallest allowable difference between a winding ratio FA or FS and the next ribbon ratio FSP, the spindle speed NS being the number of rotations of the spindle per unit of time, and the traverse speed being the number of the double strokes per unit of time, each of which consisting of one forward and one return stroke.

2. Method according to claim 1, characterized by the fact that the oscillating procedure is applied in the areas of predetermined intermediate ribbon ratios.

3. Method according to any one of the preceding claims, characterized by oscillating the ribbon breaking value NCS of the traverse speed for predetermined ribbon ratios and/or intermediate ribbon ratios.

4. Method according to any one of claims 1 to 3, characterized by the fact that the lowest allowable distance of the winding ratios FA or FS from the ribbon ratios FSP is determined by a safety distance between the predetermined ribbon ratios and the winding ratio which results from the average value of the respective oscillated traverse speed NCA or NCS.

5. Method according to claim 4, characterized by the fact that the safety distance is greater than the amplitude of the winding ratio, which amplitude results from oscillating the respective traverse speed NCA or NCS.

6. Method according to claim 5, characterized by the fact that the safety distance between the extreme values of the winding ratio, which result from oscillating the traverse speeds NCA or NCS, and the ribbon ratios is smaller than or equal to Sₘᵢₙ, and preferably is smaller than or equal to FSPxB/2H, with H being the winding length of the package and B the width of the yarn wound onto the tube as measured on a line parallel to the axis on the surface of the tube.

7. Method according to any one of claims 1 to 6, characterized by the fact that the percentage a = AMP/NC (with AMP being the amplitude of the oscillated traverse speed) is smaller than or equal to B/2H.

8. Method according to any one of claims 1 to 7, characterized by the fact that the traverse speed is measured and integrated to an average value.

9. Method according to any one of claims 1 to 8, characterized by the fact that the oscillation times are predetermined as a function of the ribbon ratios.

10. Method according to any one of claims 1 to 9, characterized by the fact that the duration and/ or the percentage a of the oscillating procedure is predetermined and programmed as a function of the ribbon ratios.

11. Method according to any one of claims 1 to 9, characterized by the fact that the percentage a of the oscillation is predetermined for the oscillation times to be identical for both the initial value NCA and the disturbance variable NCS of the traverse speed.

## Revendications

1. Procédé de prévention du rubanage lors de l'enroulement d'un fil en bobinage à angle constant par variation intermittente de la vitesse de va-et-vient, caractérisé par: l'emploi simultané des moyens suivants:
1.1 la variation constante de la vitesse de va-et-vient entre une valeur maximale et une valeur minimale (vobulation) sur des sections prédéterminées de la phase de bobinage;
1.2 variation intermittente de la valeur moyenne de la vitesse de va-et-vient entre une valeur initiale NCA et une valeur de prévention NCS ou inversement lorsque les facteurs de bobinage FA = NS/NCA et FS = NS/NCS se rapprochent de valeur de rubanage prédéterminée FSP, la variation étant effectuée de façon discontinue de manière que le facteur de bobinage observe un écart de sécurité minimal prédéterminé par rapport au rubanage FSP et franchisse d'un bon l'écart de sécurité minimal FSP+Sₘ,ₙ du rubanage, l'écart de sécurité minimal Sₘᵢₙ étant la plus petite différence admissible entre un facteur de bobinage FA ou FS et la valeur de rubanage FSP la plus proche, la vitesse de rotation NS de la broche le nombre de tours de la broche par unité de temps, et la vitesse de va-et-vient le nombre de courses doubles respectivement constituées par un mouvement aller et un mouvement retour du dispositif de va-et-vient par unité de temps.

2. Procédé selon la revendication 1, caractéristique: La vobulation s'effectue dans les zones de rubanage intermédiaires prédéterminées.

3. Procédé selon l'une des revendications précédentes, caractérisé par la vobulation de la valeur de prévention NCS de la vitesse de va-et-vient pour des rubanages et/ou des rubanages intermédiaires prédéterminés.

4. Procédé selon l'une des revendications 1 à 3, caractérisé par le fait que: comme critère de l'écart minimal admissible des facteurs de bobinage FA et FS par rapport aux valeurs de rubanage FSP, on prévoit un écart de sécurité entre les valeurs de rubanage prédéterminées et le facteur de bobinage qui résulte de la valeur moyenne de la vitesse de va-et-vient NCA et NCS à chaque fois vobulée.

5. Procédé selon la revendication 4, caractérisé par le fait que: l'écart de sécurité est supérieur à l'amplitude du facteur de bobinage qui résulte de la vobulation de la vitesse de va-et-vient NCA et NCS à chaque fois considérée.

6. Procédé selon la revendication 5, caractérisé par le fait que: l'écart de sécurité entre les valeurs extrêmes du facteur de bobinage qui résultent de la vobulation des vitesses de va-et-vient NCA et NCS, et les valeurs de rubanage, est inférieur ou égal à Sm;", de préférence inférieur ou égal à FSPxB/2H, H étant la longueur de la bobine et B la largeur du fil déposé sur la bobine, mesurée sur la génératrice de la bobine.

7. Procédé selon l'une des revendications 1 à 6, caractéristique: Le taux a = AMP/NC (où AMP est l'amplitude de la vitesse de va-et-vient vobulée) est inférieur ou égal à B/2H.

8. Procédé selon l'une des revendications 1 à 7, caractéristique: La vitesse de va-et-vient est mesurée et intégrée en une valeur moyenne.

9. Procédé selon l'une des revendications 1 à 8, caractéristique: Les temps de vobulation sont présélectionnés en fonction du rubanage.

10. Procédé selon l'une des revendications 1 à 9, caractéristique: La vobulation est présélectionnée et programmée en fonction du rubanage selon la durée et/ou le taux a.

11. Procédé selon l'une des revendications 1 à 9, caractéristique: Le taux a de la vobulation en ce qui concerne les temps de vobulation est prévu identique pour la valeur initiale NCA et la valeur de prévention NCS de la vitesse de va-et-vient.
